# FASCICULE DE BREVET EUROPEEN

(11) **EP 2 376 986 B1**
(45) Date de publication et mention de la délivrance du brevet: **06.03.2013**
(21) Numéro de dépôt: 09778848.3
(22) Date de dépôt: 06.10.2009
(51) Int. Cl.: G04B 5/02, G04B 17/28

(54) **MOUVEMENT HORLOGER A REMONTAGE AUTOMATIQUE ET A ECHAPPEMENT MOBILE**
UHRWERK MIT AUTOMATISCHER AUFZUGVORRICHTUNG UND BEWEGUNGSHEMMUNG
HOROLOGICAL MOVEMENT WITH AUTOMATIC WINDING AND MOVING ESCAPEMENT

(30) Priorité: 15.01.2009 CH 54092009
(43) Date de publication de la demande: 19.10.2011
(73) Titulaire: La Fabrique Du Temps Sa, 1214 Vernier (CH)
(72) Inventeur: BARBASINI, Enrico, F-74100 Ambilly (FR); NAVAS, Michel, CH-1227 Carouge (CH)
(74) Mandataire: P&TS SA (AG, Ltd.)
(86) Numéro de dépôt international: PCT/EP2009/007159
(87) Numéro de publication internationale: WO 2010/081500

(56) Documents cités:
- EP-A1- 1 615 085
- EP-A1- 1 826 633
- EP-A1- 2 124 111

## Description

### Domaine technique

La présente invention concerne un mouvement horloger du type à remontage automatique comportant un bâti portant un organe moteur, relié cinématiquement à un oscillateur mécanique pour entretenir ses oscillations notamment par l'intermédiaire d'une roue d'échappement, et un mécanisme de remontage automatique comprenant une masse oscillante agencée pour alimenter l'organe moteur en énergie.

### Etat de la technique

La plupart des mouvements horlogers du type à remontage automatique connus de l'art antérieur répondent à la définition ci-dessus.

Un certain nombre de ces mouvements horlogers connus ont été conçus pour limiter l'influence de la gravité sur le fonctionnement de l'oscillateur mécanique.

C'est ainsi que, par exemple, l'échappement à tourbillon a été inventé au XVIIIème siècle par A.-L. Breguet, cette invention étant toujours d'actualité aujourd'hui.

Plus récemment, la société portant le nom de l'illustre inventeur mentionné ci-dessus a commercialisé un mouvement comportant un double tourbillon monté sur une platine secondaire effectuant un tour sur elle-même en référence à la platine principale du mouvement.

La manufacture Zénith International S.A. a par ailleurs proposé une solution alternative pour tenter d'améliorer la marche des mouvements de montre, en montant l'oscillateur mécanique sur un bâti secondaire relié au bâti principal du mouvement par un joint à cardans. Grâce à cette construction, l'oscillateur mécanique, composé d'un balancier associé à un ressort spiral, est maintenu dans un plan horizontal en permanence.

La demande de brevet EP1615085A1 décrit un mouvement horloger à remontage automatique comportant un oscillateur mécanique et une roue d'échappement montés pivotants dans la masse oscillante de remontage du mouvement. Ce système emploie cependant deux différentiels de construction complexe avec des satellites à engrenages coniques. Il existe un besoin pour réaliser un système plus simple.

La demande de brevet EP1826633 A1 décrit une montre à remontage automatique comportant un indicateur de la réserve de marche monté sur la masse oscillante.

### Divulgation de l'invention

Un but principal de la présente invention est de proposer une alternative aux constructions connues de l'art antérieur, en proposant un mouvement horloger présentant une construction originale, notamment pour le montage de l'oscillateur mécanique, permettant de limiter l'influence de la gravité sur le fonctionnement de ce dernier. L'invention est définie par la revendication 1 annexée.

A cet effet, la présente invention concerne plus particulièrement un mouvement horloger du type mentionné plus haut, caractérisé par le fait que l'oscillateur mécanique et la roue d'échappement sont montés pivotants sur la masse oscillante.

Grâce à ces caractéristiques, l'oscillateur mécanique présente un grand nombre de positions différentes en fonction du temps lorsque le mouvement horloger est monté dans une pièce d'horlogerie portée, ce qui permet de limiter l'influence de la gravité sur son fonctionnement.

De manière préférée, le mouvement horloger selon l'invention comporte un engrenage différentiel présentant une première entrée, reliée cinématiquement à l'organe moteur, une seconde entrée, reliée cinématiquement à la masse oscillante, et une sortie, reliée cinématiquement à la roue d'échappement pour, d'une part, lui transmettre de l'énergie à partir de l'organe moteur et, d'autre part, compenser les mouvements de la masse oscillante en référence au bâti.

Selon un mode de réalisation préféré, l'engrenage différentiel comporte un porte-satellite monté rotatif sur le bâti, un satellite monté rotatif sur le porte-satellite formant la première entrée, le porte-satellite portant une denture reliée cinématiquement à la masse oscillante pour former la seconde entrée et, une roue de sortie libre en rotation par rapport au porte-satellite, reliée cinématiquement à la roue d'échappement pour former la sortie de l'engrenage différentiel.

La roue de sortie peut engrener avec la roue d'échappement, soit directement, soit via une roue intermédiaire qui peut, éventuellement, être solidaire d'une cage de tourbillon portant la roue d'échappement et l'oscillateur mécanique.

En outre, de manière préféré, le mouvement comporte un premier renvoi monté rotatif sur le bâti et agencé, d'une part, en prise avec un pignon solidaire de la masse oscillante et, d'autre part, en prise avec la denture du porte-satellite.

De manière avantageuse, le rapport d'engrenage entre le pignon solidaire de la masse oscillante et la denture du porte-satellite est avantageusement choisi de telle manière que, lorsque la roue d'échappement est fixe, le porte-satellite présente à chaque instant un déplacement angulaire identique à celui de la masse oscillante.

Il peut être de plus prévu que le satellite comporte une première roue reliée cinématiquement à l'organe moteur, par l'intermédiaire d'un second renvoi, et une seconde roue reliée cinématiquement à un pignon libre sur le porte-satellite, éventuellement par l'intermédiaire d'un renvoi inverseur.

Dans ce cas, il est avantageux de prévoir un tube creux solidaire du bâti, à l'intérieur duquel est logé le second renvoi et sur lequel est monté pivotant le porte-satellite. La masse oscillante peut également être préférablement montée pivotante sur le tube creux.

Grâce à ces caractéristiques, le mouvement présente une construction à la fois originale, compacte, et permettant de garantir une bonne marche de l'oscillateur mécanique.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:

- la figure 1 représente une vue de face simplifiée d'un mouvement horloger selon un mode de réalisation préféré de la présente invention, et

- la figure 2 représente une vue en coupe simplifiée d'une variante de réalisation du mouvement horloger de la figure 1, selon la ligne II-II de la figure 1 et

- la figure 3 représente une vue agrandie d'un différentiel présent dans la partie gauche de la figure 2.

### Mode(s) de réalisation de l'invention

La figure 1 représente une vue de face simplifiée, d'un mouvement horloger selon un mode de réalisation préféré de la présente invention.

Seuls les éléments contribuant à l'invention ont été représentés pour plus de clarté.

Le mouvement horloger, du type à remontage automatique, comporte un mécanisme de remontage automatique agencé pour alimenter en énergie un organe moteur, tel un ressort de barillet (non représenté). Le mécanisme de remontage automatique comprend notamment une masse oscillante 1 montée rotative au centre du mouvement, suivant un axe X1.

La masse oscillante 1 comporte un bâti 2 par lequel elle est reliée au bâti principal du mouvement, à savoir ici à la platine 4. Le bâti 2 de la masse oscillante présente une section en forme de J, tel que cela ressort mieux de la figure 2, à l'intérieur duquel est logé un tourbillon 5.

Le tourbillon 5 comprend une cage 6 portant notamment une roue d'échappement 8, un balancier 9 et un spiral 10, ces deux derniers éléments constituant un oscillateur mécanique. Le pignon de la roue d'échappement engrène avec une couronne dentée 11 solidaire de la masse oscillante.

Une roue dentée intermédiaire 12, ou couronne, est solidaire de la cage du tourbillon, de manière conventionnelle, celle-ci étant destinée à être reliée à un rouage de finissage pour transmettre de l'énergie depuis l'organe moteur jusqu'à l'oscillateur mécanique, par l'intermédiaire de la roue d'échappement.

Le mouvement horloger selon la présente invention comporte en outre un engrenage différentiel 14 d'axe X1 comprenant un porte-satellite 15, monté rotatif en référence à la platine 4 et, comprenant un pont 16 portant un satellite 17, définissant une première entrée de l'engrenage différentiel. Le porte-satellite comprend également une denture 18, définissant une seconde entrée, ainsi qu'une roue de sortie 19, montée sur le porte-satellite de manière à en être libre, pour définir une sortie de l'engrenage différentiel. La roue de sortie 19 engrène avec la roue intermédiaire 12 du tourbillon 5.

Une roue 21 reliée cinématiquement à l'organe moteur est agencée en prise avec le satellite 17 pour lui en transmettre la force.

On notera qu'un renvoi inverseur 22 a été prévu sur le mode de réalisation de la figure 1, à titre illustratif non limitatif, entre le satellite 17 et le pignon 33 solidaire fixé à la roue de sortie 19, pour que cette dernière transmette la force de l'organe moteur à la roue d'échappement 8 avec le bon sens de rotation. Bien entendu, l'homme du métier ne rencontrera pas de difficulté particulière pour prévoir un tel inverseur en tout autre endroit adapté du mouvement, sans sortir du cadre de la présente invention.

La figure 2, qui représente une vue en coupe simplifiée d'une variante de réalisation selon la ligne II-II de la figure 1, permet de mieux apprécier le fonctionnement de l'engrenage différentiel 14.

Il apparaît de la figure 2 qu'un tube creux 24 est logé fixe dans la platine 4 du mouvement, suivant l'axe X1.

Un renvoi 25 est logé à l'intérieur du tube creux 24 en étant libre de tourner par rapport au tube. Celui-ci comporte une première roue 26, proche de la platine, reliée cinématiquement à l'organe moteur et la roue 21, côté ponts, agencée en prise avec une première roue 30 du satellite 17. Le satellite comprend une seconde roue 32 agencée en prise avec un pignon 33 libre sur le porte-satellite 15, donc de la roue de sortie 19.

De ce fait, le satellite 17 constitue une première entrée de l'engrenage différentiel permettant de retransmettre la force de l'organe moteur à la roue d'échappement 8 via la roue intermédiaire 12.

On notera que la variante de la figure 2 prévoit de relier directement le satellite 17 au pignon 33, contrairement au mode de réalisation de la figure 1 selon lequel la seconde roue 32 du satellite 17 est agencée en prise avec une première roue d'un renvoi inverseur 22 dont la seconde roue est en prise avec le pignon 33, pour inverser le sens de rotation de ce dernier. Dans le cas de la figure 2, un renvoi inverseur (non illustré) produisant le même effet est disposé dans la chaîne cinématique entre la roue 26 et l'organe moteur. Bien entendu, l'utilisation d'un renvoi simple, c'est-à-dire ne comportant qu'une seule roue, est également possible sans sortir du cadre de la présente invention.

Du côté de la platine 4, un mobile 35 est monté libre en rotation sur l'arbre creux 24 tout en étant fixé rigidement au bâti 2 de la masse oscillante, dans le but de réaliser le montage de cette dernière en rotation en référence à la platine 4.

Le mobile 35 présente un premier pignon 36 permettant de transmettre l'énergie générée par les mouvements de la masse oscillante à l'organe moteur, tel un ressort de barillet, par l'intermédiaire d'un train de remontage conventionnel (non représenté).

Le mobile 35 présente un second pignon 38 agencé en prise avec une première roue 40 d'un renvoi 41 monté rotatif sur un pont 42 solidaire du tube creux 24. Le renvoi 41 comporte une seconde roue 43 engrenant avec la denture 18 du porte-satellite 15 qui constitue, comme mentionné plus haut, la seconde entrée de l'engrenage différentiel.

Le rapport d'engrenage entre le second pignon 38 et la denture 18 du porte-satellite est avantageusement choisi de telle manière que, lorsque la roue d'échappement est fixe, le porte-satellite présente à chaque instant un déplacement angulaire identique à celui de ladite masse oscillante. Dans le même temps, le satellite 17 est entraîné en rotation par la rotation du pont 16 du porte-satellite ce qui fait rouler sa première roue 30 sur la roue 21 et sa seconde roue 32 sur le pignon 33 sans qu'aucune transmission de force n'intervienne.

Grâce à ces caractéristiques, le seul déplacement de la masse oscillante ne transmet aucun couple à la roue d'échappement qui ne peut, par conséquent, fournir des impulsions à l'oscillateur mécanique qu'à partir de la force qui lui est transmise depuis la première entrée de l'engrenage différentiel, soit le satellite 17.

Le tourbillon ne sera pas décrit plus en détail dans le présent exposé dans la mesure où il ne contribue pas directement à l'invention. Il est en effet possible de mettre en oeuvre le mouvement horloger à remontage automatique selon la présente invention, sans difficulté particulière, avec tout autre type d'échappement connu.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple la structure spécifiquement illustrée et décrite pour l'engrenage différentiel plan. On notera par exemple qu'un engrenage différentiel sphérique pourra être mis en oeuvre sans difficulté particulière sur la base de l'enseignement ci-dessus.

L'homme du métier ne rencontrera pas de difficulté particulière pour adapter le contenu de la présente divulgation à ses propres besoins et mettre en oeuvre un mouvement horloger à remontage automatique dont la masse oscillante porte l'échappement, sans sortir du cadre de la présente invention. On notera par exemple que l'homme du métier pourra adapter ce qui vient d'être décrit pour disposer un nombre de mobiles constitutifs du rouage de finissage adapté à ses propres besoins, ou pour disposer, par exemple une indication de la seconde sur la masse oscillante.

## Revendications

1. Mouvement horloger du type à remontage automatique comportant un bâti (4, 24, 42) portant un organe moteur, relié cinématiquement à un oscillateur mécanique (9, 10) pour entretenir ses oscillations notamment par l'intermédiaire d'une roue d'échappement (8), et un mécanisme de remontage automatique comprenant une masse oscillante (1) agencée pour alimenter ledit organe moteur en énergie,
ledit oscillateur mécanique et ladite roue d'échappement étant montés pivotants sur ladite masse oscillante,
ledit mouvement comportant, en outre un engrenage différentiel (14) présentant,
une première entrée (17), reliée cinématiquement audit organe moteur,
une seconde entrée (18), reliée cinématiquement à ladite masse oscillante (1), et
une sortie (19), reliée cinématiquement à ladite roue d'échappement (8) pour, d'une part, lui transmettre de l'énergie à partir dudit organe moteur et, d'autre part, compenser les mouvements de ladite masse oscillante en référence audit bâti (4, 24, 42),
**caractérisé en ce que** ledit engrenage différentiel (14) comporte un porte-satellite (15) monté rotatif sur ledit bâti (24), un satellite (17) monté rotatif sur ledit porte-satellite formant ladite première entrée, ledit porte-satellite portant une denture (18) reliée cinématiquement à ladite masse oscillante (1) pour former ladite seconde entrée et, ledit porte-satellite portant librement une roue de sortie (19) reliée cinématiquement à ladite roue d'échappement (8) pour former ladite sortie de l'engrenage différentiel.

2. Mouvement horloger selon la revendication 1, **caractérisé en ce que** ladite roue de sortie (19) engrène directement avec ladite roue d'échappement (8)

3. Mouvement horloger selon la revendication 1, **caractérisé en ce que** ladite roue de sortie (19) engrène avec une roue intermédiaire (12) reliée cinématiquement à ladite roue d'échappement (8)

4. Mouvement horloger selon la revendication 2, **caractérisé en ce que** ladite roue intermédiaire (12) est solidaire d'une cage (6) de tourbillon (5) portant ladite roue d'échappement (8) et ledit oscillateur mécanique (9, 10)

5. Mouvement horloger selon l'une quelconque des revendications 1 à 4 **caractérisé en ce qu'**il comporte un premier renvoi (41) monté rotatif sur ledit bâti (42) et agencé, d'une part, en prise avec un pignon (38) solidaire de ladite masse oscillante (1) et, d'autre part, en prise avec ladite denture (18) du porte-satellite (15)

6. Mouvement horloger selon la revendication 5, **caractérisé en ce que** le rapport d'engrenage entre ledit pignon (38) solidaire de ladite masse oscillante (1) et ladite roue de sortie (19) est tel que, à roue d'échappement (8) fixe, ledit porte-satellite (15) présente à chaque instant un déplacement angulaire identique à celui de ladite masse oscillante.

7. Mouvement horloger selon l'une quelconque des revendications 1 à 6, **caractérisé en ce que** ledit satellite (17) comporte une première roue (30) reliée cinématiquement audit organe moteur et une seconde roue (32) reliée cinématiquement à un pignon (33) librement guidé en rotation sur le porte-satellite (15)

8. Mouvement horloger selon la revendication 7, **caractérisé en ce que** ladite seconde roue (32) est reliée cinématiquement audit pignon (33) par l'intermédiaire d'un renvoi inverseur (22).

9. Mouvement horloger selon la revendication 7 ou 8, **caractérisé en ce que** ladite première roue (30) du satellite (17) engrène avec une première roue (21) d'un second renvoi (25) comprenant une seconde roue (26) reliée cinématiquement audit organe moteur.

10. Mouvement horloger selon la revendication 9, **caractérisé en ce qu'**il comporte un tube creux (24) solidaire dudit bâti (4), à l'intérieur duquel est logé ledit second renvoi (25) et sur lequel est monté pivotant ledit porte-satellite (15)

11. Mouvement horloger selon la revendication 10, **caractérisé en ce que** ladite masse oscillante (1) est également montée pivotante sur ledit tube creux (24).

12. Pièce d'horlogerie comportant un mouvement selon l'une quelconque des revendications précédentes

## Claims

1. Horological movement of the type with automatic winding, comprising a frame (4, 24, 42) carrying a drive member, connected kinematically to a mechanical oscillator (9, 10) to maintain its oscillations, notably by means of an escape wheel (8), and an automatic winding mechanism comprising an oscillating mass (1) designed to supply said drive member with energy,
wherein said mechanical oscillator and said escape wheel are pivoted on the oscillating mass,
wherein said movement further comprises a differential gearing (14) which has
a first input (17) connected kinematically to said drive member,
a second input (18) connected kinematically to said oscillating mass (1), and
an output (19) connected kinematically to said escape wheel (8) in order on the one hand to transmit energy to the latter from said drive member and, on the other hand, to compensate for the movements of said oscillating mass relative to said frame (4, 24, 42),
**characterized in that** said differential gearing (14) comprises a satellite carrier (15) mounted in rotation onto said frame (24), a satellite (17) mounted in rotation onto said satellite carrier forming said first input, wherein said satellite carrier has a toothing (18) connected kinematically to said oscillating mass (1) in order to form said second input, and wherein said satellite carrier freely bears an output wheel (19) connected kinematically to said escape wheel (8) to form said output of the differential gearing.

2. Horological movement according to claim 1, **characterized in that** said output wheel (19) meshes directly with said escape wheel (8).

3. Horological movement according to claim 1, **characterized in that** said output wheel (19) meshes with an intermediary wheel (12) connected kinematically to said escape wheel (8).

4. Horological movement according to claim 2, **characterized in that** said intermediary wheel (12) is integrally united with a cage (6) of a tourbillon (5) bearing said escape wheel (8) and said mechanical oscillator (9, 10).

5. Horological movement according to anyone of the claims 1 to 4, **characterized in that** it comprises a first setting wheel (41) mounted in rotation onto said frame (42) and arranged on the one hand to mesh with a pinion (38) integrally united with said oscillating mass (1) and on the other hand to mesh with said toothing (18) of the satellite carrier (15).

6. Horological movement according to claim 5, **characterized in that** the meshing ratio between said pinion (38) integrally united with said oscillating mass (1) and said output wheel (19) is such that, with a fixed escape wheel (8), said satellite carrier (15) exhibits at each moment an angular displacement identical to that of said oscillating mass.

7. Horological movement according to anyone of the claims 1 to 6, **characterized in that** said satellite (17) comprises a first wheel (30) connected kinematically to said drive member and a second wheel (32) connected kinematically to a pinion (33) freely guided in rotation on the satellite carrier (15).

8. Horological movement according to claim 7, **characterized in that** said second wheel (32) is connected kinematically to said pinion (33) through a reverser intermediate wheel (22).

9. Horological movement according to claim 7 or 8, **characterized in that** said first wheel (30) of the satellite (17) meshes with a first wheel (21) of a second setting wheel (25) comprising a second wheel (26) connected kinematically to said drive member.

10. Horological movement according to claim 9, **characterized in that** it comprises a hollow tube (24) integrally united with said frame (4) and inside which said second setting wheel (25) is lodged and on which said satellite carrier (15) is mounted to pivot.

11. Horological movement according to claim 10, **characterized in that** said oscillating mass (1) is also pivoted on said hollow tube (24).

12. Timepiece comprising a movement according to anyone of the preceding claims.

## Patentansprüche

1. Uhrwerk des Typs mit einer automatischen Aufzugswindung, aufweisend einen Rahmen (4, 24, 42), der ein Antriebselement trägt und der kinematisch mit einem mechanischen Oszillator (9, 10) verbunden ist, um seine Oszillationen aufrecht zu erhalten, insbesondere durch Mittel eines Hemmungsrads (8), und einen eine oszillierende Masse (1) aufweisenden automatischen Aufzugswindungsmechanismus, die ausgebildet ist das Antriebselement mit Energie zu versorgen, aufweist,
wobei der mechanische Oszillator und das Hemmungsrad drehbar auf der oszillierenden Masse angeordnet sind,
wobei das Uhrwerk weiter ein Ausgleichsgetriebe aufweist, das aufweist
einen kinematisch mit dem Antriebselement verbundenen ersten Eingang (17),
einen kinematisch mit der oszillierenden Masse (1) verbunden zweiten Eingang (18), und
einen mit dem Hemmungsrad (8) kinematisch verbundenen Ausgang (19), um auf der einen Seite Energie von dem Antriebselement auf letzteres zu übertragen und auf der anderen Seite die Bewegungen der oszillierenden Masse relativ zu dem Rahmen (4, 24, 42) zu kompensieren,
**dadurch gekennzeichnet, dass** das Ausgleichsgetriebe (14) einen drehbar auf dem Rahmen (24) montierten Satellitenträger (15) und einen drehbar auf dem Satellitenträger montierten Satelliten (17), der den ersten Eingang ausbildet, aufweist, wobei der Satellitenträger eine kinematisch mit der oszillierenden Masse (1) verbundene Zahnung (18) aufweist, um den zweiten Eingang auszubilden, und wobei der Satellitenträger ein kinematisch mit dem Hemmungsrad (8) verbundenes Ausgangsrad (19) frei trägt, um den Ausgang des Ausgleichsgetriebes auszubilden.

2. Uhrwerk nach Anspruch 1, **dadurch gekennzeichnet, dass** das Ausgangsrad (19) direkt in das Hemmungsrad (8) eingreift.

3. Uhrwerk nach Anspruch 1, **dadurch gekennzeichnet, dass** das Ausgangsrad (19) in ein kinematisch mit dem Hemmungsrad (8) verbundenes Zwischenrad (12) eingreift.

4. Uhrwerk nach Anspruch 2, **dadurch gekennzeichnet, dass** das Zwischenrad (12) ganzheitlich mit einem Käfig (6) eines Tourbillon (5), der das Hemmungsrad (8) und den mechanischen Oszillator (9, 10) trägt, vereint ist.

5. Uhrwerk nach einem der Ansprüche 1 bis 4, **dadurch gekennzeichnet, dass** es ein erstes Einstellungsrad (41) aufweist, das drehbar auf dem Rahmen (42) angeordnet ist und ausgebildet ist, auf der einen Seite in ein ganzheitlich mit der oszillierenden Masse (1) vereinten Ritzel (38) einzugreifen und auf der anderen Seite in die Zahnung (18) des Satellitenträgers (15) einzugreifen.

6. Uhrwerk nach Anspruch 5, **dadurch gekennzeichnet, dass** Eingreifverhältnis zwischen dem ganzheitlich mit der oszillierenden Masse (1) und dem Ausgangsrad (19) vereinten Ritzel (38) so ist, dass mit einem festen Hemmungsrad (8) der Satellitenträger (15) in jedem Moment eine Winkelbewegung ausübt, die der der oszillierenden Masse entspricht.

7. Uhrwerk nach einem der Ansprüche 1 bis 6, **dadurch gekennzeichnet, dass** der Satellit (17) ein kinematisch mit dem Antriebselement verbundenes erstes Rad (30) und ein kinematisch mit dem einem Ritzel (33) verbundenes erstes Rad (30) aufweist, wobei das Ritzel (33) frei in Rotation auf dem Satellitenträger (15) geführt ist.

8. Uhrwerk nach Anspruch 7, **dadurch gekennzeichnet, dass** das zweite Rad (32) kinematisch mit dem Ritzel (33) über eine Umkehrzwischenrad (22) verbunden ist.

9. Uhrwerk nach Anspruch 7 oder 8, **dadurch gekennzeichnet, dass** das erste Rad (30) des Satelliten (17) in ein erstes Rad (21) eines zweiten Einstellrads (25) eingreift, das ein kinematisch mit dem Antriebselement verbundenes zweite Rad (26) aufweist.

10. Uhrwerk nach Anspruch 9, **dadurch gekennzeichnet, dass** es ein hohles Rohr (24) aufweist, das ganzheitlich mit dem Rahmen (4) vereint ist und in dem das zweite Einstellrad (25) angeordnet ist und auf dem der Satellitenträger (15) zum Drehen montiert ist .

11. Uhrwerk nach Anspruch 10, **dadurch gekennzeichnet, dass** die oszillierende Masse (1) auch auf dem hohlen Rohr (24) drehbar angeordnet ist.

12. Uhr aufweisend ein Uhrwerk nach einem der Ansprüche der vorhergehenden Ansprüche.
